# EUROPÄISCHE PATENTSCHRIFT

(11) **EP 0 382 043 B1**
(45) Veröffentlichungstag und Bekanntmachung des Hinweises auf die Patenterteilung: **06.04.1994**
(21) Anmeldenummer: 90101747.5
(22) Anmeldetag: 29.01.1990
(51) Int. Cl.: D06F 39/02

(54) **Verfahren und Behältnis zur Ausgabe eines Füllgutes**
Method and container for dispensing a product
Procédé et conteneur pour distribuer un produit

(30) Priorität: 09.02.1989 DE 3903793
(43) Veröffentlichungstag der Anmeldung: 16.08.1990
(73) Patentinhaber: Robert Finke GmbH & Co. KG, 57413 Finnentrop (DE)
(72) Erfinder: Schumacher, Clemens, D-5768 Sundern 1 (DE)
(74) Vertreter: Troesch, Jacques J., Dr. sc. nat.

(56) Entgegenhaltungen:
- DE-U- 8 801 528

## Beschreibung

Die vorliegende Erfindung betrifft ein Behältnis nach dem Oberbegriff von Anspruch 1.

Gemäss der US-PS-3 399 806 wird die Ausgabe des Füllgutes durch Feuchtigkeit während des Waschprozesses gesteuert. Hierzu ist eine Membran über einer Ausgabeöffnung eines Behältnisses angeordnet, welche durch die Feuchtigkeit, sei dies des Füllgutes oder von Waschwasser, aufgelöst wird, nachdem für die Aktivierung des Behältnisses entsprechende Schutzvorkehrungen aufgehoben worden sind, mit welchen ein vorzeitiges Auflösen oder Aufweichen der genannten Membrane verhindert wird.

Ein solches Vorgehen ist handhabungstechnisch nicht unproblematisch, indem eine derartige Membrane mechanisch wenig resistent ist, so dass die Gefahr besteht, dass bei der Handhabung des Behältnisses bereits ausserhalb des Waschprozesses ein Aufbrechen der genannten Membrane erfolgt und mithin bei Aufheben der erwähnten Schutzmassnahmen das Füllgut unmittelbar nach aussen tritt.

Im weiteren ist das Vorsehen einer feuchtigkeitsempfindlichen Membrane auch bezüglich der Lagerung problematisch, denn auch Luftfeuchtigkeit bzw. aus dem Füllgut zur Membran diffundierende Feuchtigkeit trotz der Schutzmassnahme nach gewisser Zeit zur Erweichung einer solchen Membrane führen wird, wenn man berücksichtigt, dass der Dichtungsaufwand, der im Rahmen eines Verfahrens obgenannter Art betrieben werden kann, nicht zu gross sein darf.

Ein weiteres Ziel der in dieser US-PS beschriebenen Technik besteht darin, das Füllgut nach einer vorgegebenen Zeitspanne, während welcher das Behältnis dem Waschprozess unterworfen ist, auszugeben. Hierzu wird die Auflösungzeit der genannten Membran eingesetzt, und die oben gemachten Ausführungen zeigen, dass eine nur halbwegs beherrschte Zeitverzögerung kaum realisierbar ist, beispielsweise wegen der vorgängig herrschenden, unbestimmten Anfangsbedingungen, was die Umgebungsfeuchtigkeit anbelangt.

Im weiteren ist die erwähnte Membrane, einmal freigelegt, im Waschprozess, äusserst empfindlich auf punktuelle mechanische Belastungen und dürfte vor ihrer eingeplanten Auflösungszeit bei punktueller Belastung durch Waschgut aufbrechen.

Gemäss der EP-A-0 152 359 sind an einem Behältnis vorab geöffnete Auslässe vorgesehen. Im Zeitpunkt des Einlegens des Behältnisses bereits geöffnete Ausgaben bergen aber die Gefahr in sich, dass vor Beginn des eigentlichen Waschprozesses das Füllgut, insbesondere das Flüssig-Waschmittel, schon ausfliesst und in hoher Konzentration, unerwünscht früh das Waschgut kontaktiert. Dies kann, wie bei Wäsche als Waschgut, zu Fleckenbildung Anlass geben oder das frühzeitig ausgegebene Füllgut kann bereits zum Abfluss fliessen, bevor es überhaupt seine Wirkung getan hat.

Daraus ist ein Behältnis zur Ausgabe eines Füllgutes, insbesondere von flüssigem Waschmittel, in das Waschgut während eines maschinellen Waschprozesses bekannt mit zwei gegeneinander verschiebbaren Gehäuseteilen, welche gegeneinander verschieblich sind. Das erste Gehäuseteil weist eine Öffnung auf, welche von einer Dichtlippe umgeben ist.

Weiter weist das vorbekannte Behältnis eine Steuerpartie auf, nämlich das Einfüllrohr, welche mit der Dichtlippe so in Verbindung steht, dass die von der genannten Dichtlippe umrandete Öffnung am ersten Gehäuseteil durch Verschieben der Steuerpartie bezüglich der Dichtlippe als Ausgabeöffnung für das Füllgut freigegeben oder versperrt wird, wobei die Steuerpartie in der einen Verschiebeposition der Gehäuseteile die von der Dichtlippe umgebene Öffnung versperrt und in der anderen freigeben kann.

Dabei wird die Steuerpartie durch ein zentrales Rohrstück gebildet, welche einerseits die Öffnung am ersten Gehäuseteil durchgreift und zusätzlich, mit ihrem entgegengesetzten Ende, einen ihr zugewandten Zentralbereich am zweiten Gehäuseteil umgreift. Bei auseinandergezogenen Gehäuseteilen sind diese miteinander verrastet und liegen dicht an beiden Rohrstückenden an. Werden die Gehäuseteile zusammengeschoben, so bildet das dann sozusagen fliegend gelagerte Rohrstück mit dem ersten und/oder zweiten Gehäuseteil je einen Ringspalt, durch den das zuvor eingefüllte Waschmittel bzw. Füllgut austreten kann.

Nachteilig bei diesem bekannten Behältnis ist, dass bei nicht exakt mit Schliessstellung zusammenfallender Verrastung der Gehäuseteile eine gesicherte Abdichtung an beiden Abdichtstellen nicht gewährleistet ist, so dass das Füllgut auch dann gegebenenfalls austreten kann. Im weiteren kann die fliegende Anordnung des als Steuerpartie wirkenden Rohrstückes zu Unregelmässigkeiten führen. Insbesondere für visköse Mittel ist es dabei nicht gleichbedeutend, ob eine einzige Austrittsöffnung mit gegebenem Querschnitt freigesetzt wird oder zwei Austrittsöffnungen, auch wenn deren Querschnittsflächensumme gleich der Querschnittsfläche der erstgenannten eine Öffnung ist.

Die tellerventilartigen Dichtsitze zwischen dem Rohrstück gemäss dem DE-U und den Gehäuseteilen lassen im weiteren nur einen sehr begrenzten Durchflussquerschnitt als Ausgabeöffnung für das Füllgut zu. Im weiteren ist gerade bei einem derartigen, in grossen Stückzahlen herzustellenden Behältnis der Aspekt, wie viele Teile herzustellen sind, von nicht zu vernachlässigender Bedeutung.

Die vorliegende Erfindung bezweckt, ausgehend von einem Behältnis solcher Art, die erwähnten Nachteile zu beheben. Dies wird nach dem Kennzeichen von Anspruch 1 erreicht.

Die Erfindung wird anschliessend beispielsweise anhand von Figuren erläutert.

Es zeigen:
- Fig. 1: eine Seitenansicht des erfindungsgemässen Behälters,
- Fig. 2: eine Draufsicht auf den Deckelteil eines Behältnisses nach Fig. 1,
- Fig. 3: einen Längsschnitt durch das Behältnis nach Fig. 1 in Schliess-Stellung,
- Fig. 4: einen Längsschnitt gemäss Fig. 3 durch das Behältnis nach Fig. 1 in Oeffnungsstellung,
- Fig. 5: einen Ausschnitt eines erfindungsgemässen Behältnisses gemäss Fig. 4, geschnitten gemäss Linie V von Fig. 4 mit Ausbildung zur Verstellung der zur Ausgabe notwendigen Krafteinwirkung,
- Fig. 6: schematisch Steuerschrägen, um die Handhabung des Behältnisses zu erleichtern.

Das erfindungsgemässe Behältnis nach dem erfindungsgemässen Verfahren arbeitend, umfasst einen Behälterunterteil 1 und einen Deckelteil 2. Der auf den Unterteil 1 schraubbare Deckelteil 2 seinerseits umfasst einen doppelwandigen Topf 3 sowie einen Basisteil 4. Die Innenwand 8ᵢ des Topfes 3 weist radiale Oeffnungen 5 auf, die oberhalb eines Topfbodens 6 liegen, welcher den Abschluss der Innenwand 8ᵢ des Topfes 3 bildet. Ueber einen Topfrand 7 setzt sich die Innenwand 8ᵢ in eine nach unten ragende Aussenwand 8ₐ fort, welche endständig in einem Ringkanal 9 im Basisteil 4 axial verschieblich geführt ist. In der in Fig. 3 dargestellten, die Oeffnungen 5 schliessenden Relativposition von Deckelteil 2 und Unterteil 1 liegt ein endständiger Randwulst 11 der Aussenwand 8ₐ an einem Randwulst 10 an der äusseren, den Ringkanal 9 bildenden Wandung 12a des Basisteils 4 an, wodurch der Deckelteil 2 gegen weiteres Ausziehen bzw. Loslösen gesichert ist. Der Deckelteil 2 ist, wie erwähnt, gleitend axial in der mit x in Fig. 3 bzw. y in Fig. 4 dargestellten Richtungen hin und her verschieblich. Die hierzu notwendige Kraft K_{xy} wird wenigstens vornehmlich durch die Reibung des Randwulstes 11 im Kanal 9 festgelegt.

Die Innenwand 12ᵢ des Ringkanals 9 am Basisteil 4 setzt sich in einen radial nach innen verlaufenden Ringflansch 13 fort, welcher endständig eine Dichtlippe 14 aufweist, die sich an die Innenseite der Innenwand 8ᵢ des Topfes 3 anlegt. In der Schliess-Stellung gemäss Fig. 3 liegt diese Dichtlippe 14 etwa auf der Höhe des Topfbodens 6 und damit die Oeffnungen 5 oberhalb der Dichtlippe, so dass durch diese Oeffnungen 5 der Durchtritt vom Innenraum des Behältnisses durch den Zentralraum des Topfes 3 versperrt ist. Wird dagegen der Topf 3 in die Stellung gemäss Fig. 4 verschoben, so kommt mindestens ein axialer Abschnitt der Oeffnungen 5 unterhalb der Dichtlippe 14 zu liegen, womit durch diese Oeffnungspartie ein Durchfluss vom Innern des Behältnisses in den Zentralraum des Topfes 3 und damit in die Umgebung eröffnet ist. In dieser Position der beiden Behältnisteile 1 und 3 kann durch Eingiessen in die zentrale Einwölbung des Topfes 3 das Behältnis gefüllt werden. In dieser Position entleert sich das Behältnis auch, wenn es durch die Umwälzbewegungen einer Waschmaschinentrommel hin und her geschwenkt wird. Dabei erfolgt auch ein Einlaufen von Waschwasser, womit ein kontinuierlicher Austausch von Füllgut und Waschwasser stattfindet.

Wie erwähnt wurde, wird die Krafteinwirkung, welche in Richtung y gemäss Fig. 4 zwischen Topf 3 und Unterteil 1 des Behältnisses wirken muss, um eine Axialverschiebung der beiden Teile 1, 3 zu bewirken, durch die Reibverhältnisse zwischen Aussenwand 8ₐ des Topfes 3 und dem Wulst 10 sowie den Wandungen 12ₐ, 12ᵢ des Kanals 9 mit Wulst 11 festgelegt. Diese Reibverhältnisse können vorab so vorgegeben sein, dass erst bestimmte Krafteinwirkungen während des Waschprozesses zu einer öffnenden Verschiebung y der beiden Teile 1, 3 führt, insbesondere, dass erst Krafteinwirkungen durch nasse Wäsche die erwähnte Verschiebung auslösen.

Im geschlossenen Zustand des Behältnisses gemäss Fig. 3 ist die Dichtheit des Behältnisses ausschliesslich oder mindestens ganz wesentlich durch den Sitz der Dichtlippe 14 an der Innenwandung 8ᵢ des Topfes 3 festgelegt. Deshalb besteht durchaus die Möglichkeit gemäss Fig. 5 den die Reibung mitbestimmenden Wulst 11 nicht über den ganzen Umfang der Aussenwandung 8ₐ vorzusehen, sondern nur an vorgegebenen Segmenten 11ₛ. Wird nun, wie in Fig. 5 dargestellt, die Breite d (siehe auch Fig. 3) des Kanals 9 mit dem Azimutalwinkel α variierend ausgebildet oder die Rauheit der Kanalwandungen und/oder der Wandung 8ₐ azimutal variiert, so können durch entsprechendes Drehen von Topf 3 bezüglich Bodenteil 1 um die Behältnisachse A gemäss Fig. 5 die Wulstsegmente 11ₛ in mehr oder weniger breite Bereiche des Kanals 9 eingedreht werden, womit die Reibungsverhältnisse verstellt werden können. So kann eingestellt werden, bei welchen Krafteinwirkungen während des Waschprozesses die öffnende Bewegung von Topf 3 bezüglich Bodenteil 1 des Behältnisses erfolgen soll.

Treten Krafteinwirkungen auf, welche nun ausreichen, die Reibungsverhältnisse im Kanal 9 zu überwinden, allenfalls auch die Reibungsverhältnisse zwischen Dichtlippe 14 und Innenwand 8ᵢ des Topfes 3, so wird der Topf 3 in der in Fig. 4 mit y bezeichneten Richtung eingeschoben. Dieses Einschieben erfolgt nur so lange, als jeweils die notwendige Krafteinwirkung auch stattfindet. In einem Waschprozess, bei welchem, wie in einer Waschmaschinentrommel, die Krafteinwirkung auf das dem Waschprozess unterzogene Behältnis in stochastisch zeitlich variierenden Richtungen erfolgt, werden somit die zur Verschiebung notwendigen Krafteinwirkungen nicht ab einem gewissen Moment bleibend vorliegen, sondern ab einem gewissen Moment immer wieder auftreten. Durch Vorgabe der axialen Länge des Kanals 9, d.h. des Verschiebungsweges und damit der durch die Krafteinwirkung zu leistenden Arbeit wird somit eine Verzögerungszeit festgelegt, die bestimmt, ausgehend vom erstmaligen Auftreten der verschiebungsnotwendigen Krafteinwirkung, wie lange es in etwa dauert, bis erst eine teilweise, dann schliesslich eine gänzliche Oeffnung der Oeffnungen 5 erfolgt ist.

Um ein Rückholen der Behältnisteile von offener Position gemäss Fig. 4 in geschlossene Position gemäss Fig. 3 zu erleichtern, sind bevorzugterweise grundsätzlich zwischen dem Teil 1 und dem Topf 3 Steuerschrägflächen vorgesehen, derart, dass, ausgehend von der Position gemäss Fig. 4, der Topf 3 um die Behältnisachse A gedreht werden kann, womit das Aufeinandergreifen der Steuerschrägflächen die Teile 3 und 1 auseinandertreibt. Insbesondere mit nassen Händen ist das Ausführen einer Drehbewegung wesentlich einfacher als das direkte Ausführen einer Auszugbewegung. Hierzu ist beispielsweise im Innern der Innenwand 8ᵢ an ihrem oberen, dem Topfrand 7 anschliessenden Bereich, eine Schrägfläche 16 angearbeitet, welche bei entsprechendem Drehen des Topfes 3 um die Behältnisachse A mit einer Schrägfläche 15 am Basisteil 4 in Eingriff gebracht wird und zwar nur dann, wenn die beiden verschieblichen Behältnisteile 3, 1 in der in Fig. 4 dargestellten Position sind. Durch Aufeinanderdrehen der beiden Steuerflächen 15 und 16 werden die beiden Teile 3 und 4 und damit 3 und 1 auseinandergeschoben.

In Fig. 6 sind schematisch derartige Steuerschrägflächen 15 und 16 am Basisteil 4 bzw. dem Topf 3 dargestellt. Werden diese, entsprechend vorragenden Steuerflächenkörper 17, wie gestrichelt dargestellt, trapezförmig ausgebildet, so ergibt sich zudem die Möglichkeit, durch entsprechendes Drehen des Topfes 3, derart, dass der ihm zugehörige Steuerflächenkörper 17 auf die Oberseite 18 des Steuertrapezkörpers am Teil 4 zu liegen kommt, die beiden Teile 3 und 4 gegen Einrücken zu arretieren.

Um ein besseres Angreifen am Topf 3 zu erreichen sind Griffkehlen 20 eingearbeitet. Dreht man durch Eingreifen in diese Griffkehlen 20 den Topf 3 in der in Fig. 4 dargestellten Position, so greifen, wie erwähnt, die Schrägflächen 15 und 16 aufeinander (Fig. 6), womit der Topf 3 (in x-Richtung) auswärts geschoben wird.

## Patentansprüche

1. Behältnis zur Ausgabe eines Füllgutes, insbesondere von Flüssig-Waschmittel, in das Waschgut während eines maschinellen Waschprozesses, mit zwei gegeneinander verschiebbaren Gehäuseteilen (1, 3), von denen das erste (1) eine Öffnung aufweist, an der eine Dichtlippe (14) angeordnet ist, weiter mit einer Steuerpartie (3), welche mit der Dichtlippe (14) so in Verbindung steht, dass ein Teil der Öffnung im ersten Gehäuseteil (1) durch Verschiebung der Steuerpartie (3) bezüglich der Dichtlippe (14) als Ausgabeöffnung für das Füllgut freigegeben oder versperrt wird und dabei die Steuerpartie (3) in der einen Verschiebeposition der Gehauseteile (1, 3) die Öffnung versperrt und in der anderen deren Teil freigibt, dadurch gekennzeichnet, daß die Steuerpartie (3) ein Topf ist, der Teil des zweiten Gehäuseteils ist, und eine entlang der Dichtlippe (14) am ersten Gehäuseteil (1) verschiebliche Öffnung (5) aufweist, die nach Maßgabe der Verschiebung zwischen den Gehäuseteilen (1, 3) zusammen mit der Öffnung am ersten Gehäuseteil (1) die Ausgabeöffnung festlegt.

2. Behältnis nach Anspruch 1, dadurch gekennzeichnet, daß die Gehäuseteile (1, 3) linear gegeneinander verschiebbar sind und die Öffnung am ersten Gehäuseteil senkrecht zur Achsrichtung vorgesehen ist, das zweite Gehäuseteil (3) einen in der Öffnung des ersten Gehäuseteils (1) verschiebbaren Topf (3) mit einem Topfboden (6) und einer von diesem aufragenden Topfwand (8i) umfaßt, wobei die verschiebliche Öffnung (5) an der Topfwand (8i) vorgesehen ist.

3. Behältnis nach Anspruch 2, dadurch gekennzeichnet, daß das zweite Gehäuseteil (3) ein sich an den Rand (7) der Topfwand (8i) anschliessende Außenwand (8a) aufweist, die am ersten Gehauseteil (1) axial verschiebbar geführt ist.

4. Behältnis nach Anspruch 3, dadurch gekennzeichnet, daß das erste Gehäuseteil (1) einen Ringkanal (9) aufweist, in dem die Außenwand (8a) axial verschiebbar geführt ist.

5. Behältnis nach Anspruch 4, dadurch gekennzeichnet, daß an der Aussenwand (8a) und an der Ringkanalwandung (12a) einander zugeordnete Anschläge (11, 10) gegen ein Herausziehen der Außenwand (8a) angeordnet sind.

6. Behältnis nach einem der Ansprüche 4 oder 5, dadurch gekennzeichnet, daß sich die Innenwand (12i) des Ringkanals (9) in den Dichtflansch (13) fortsetzt.

7. Behältnis nach einem der Ansprüche 2 bis 6, dadurch gekennzeichnet, daß an den Gehäuseteilen (1, 3) Steuerschrägen (15 bzw. 16) vorgesehen sind, die, bei einer relativen Drehbewegung, die Gehäuseteile auseinanderschieben.

8. Behältnis nach einem der Ansprüche 1 bis 7, dadurch gekennzeichnet, daß zum Einstellen der für das Verschieben der Gehäuseteile (1, 3) erforderlichen Kraft die beiden Gehäuseteile (1, 3) relativ zueinander in Drehlagen mit unterschiedlich starkem Reibungseingriff verdrehbar sind.

## Claims

1. Container for dispensing a product, particularly liquid washing agent, into the washing in the course of a mechanical washing process, with two housing parts (1, 3) which can be displaced with respect to each other, the first (1) of which has an opening on which a sealing lip (14) is arranged, also with a control section (3) which is connected to the sealing lip (14) in such a way that by displacing the control section (3) with respect to the sealing lip (14) part of the opening in the first housing part (1) is released or barred as a dispensing opening for the product, the control section (3) thereby barring the opening in the one displacement position of the housing parts (1, 3) and releasing its part in the other position, characterized in that the control section (3) is a pot which is part of the second housing part and has an opening (5) displaceable along the sealing lip (14) on the first housing part (1), which determines the dispensing opening according to the displacement between the housing parts (1, 3) together with the opening on the first housing part (1).

2. Container according to Claim 1, characterized in that the housing parts (1, 3) are displaceable linearly with respect to each other and the opening on the first housing part is provided at right angles to the axial direction, the second housing part (3) comprises a pot (3) displaceable in the opening of the first housing part (1) with a pot bottom (6) and a pot wall (8i) projecting therefrom, the displaceable opening (5) being provided on the pot wall (8i).

3. Container according to Claim 2, characterized in that the second housing part (3) has an outer wall (8a) adjacent to the edge (7) of the pot wall (8i) which is placed on the first housing part (1) so as to be axially displaceable.

4. Container according to Claim 3, characterized in that the first housing part (1) has an annular channel (9) in which the outer wall (8a) is placed so as to be axially displaceable.

5. Container according to Claim 4, characterized in that mutually assigned stops (11, 10) are arranged on the outer wall (8a) and the annular channel wall (12a) to prevent the outer wall (8a) from being pulled out.

6. Container according to one of Claims 4 or 5, characterized in that the inner wall (12i) of the annular channel (9) continues into the sealing flange (13).

7. Container according to one of Claims 2 to 6, characterized in that control slopes (15 and 16) which push the housing parts apart when a relative rotary movement takes place are provided on the housing parts (1, 3).

8. Container according to one of Claims 1 to 7, characterized in that the two housing parts (1, 3) can be rotated with respect to each other in rotary positions with different degrees of frictional action in order to set the force required for the displacement of the housing parts (1, 3).

## Revendications

1. Récipient pour la distribution d'un produit de remplissage, notamment de lessive liquide, dans le produit à laver pendant un processus de lavage en machine, formé de deux éléments de boîtier (1, 3) mobiles l'un par rapport à l'autre, le premier (1) comportant une ouverture au niveau de laquelle est disposée une lèvre d'étanchéité (14), et une partie de commande (3) étant reliée à la lèvre d'étanchéité (14) de telle sorte qu'une partie de l'ouverture prévue sur le premier élément de boîtier (1) est dégagée ou bloquée, comme ouverture de distribution pour le produit de remplissage, par le déplacement de la partie de commande (3) par rapport à la lèvre d'étanchéité (14), moyennant quoi ladite partie de commande (3) bloque l'ouverture, dans une position des éléments de boîtier (1, 3), et dégage la partie de l'ouverture, dans l'autre position, caractérisé en ce que la partie de commande (3) consiste en un pot qui fait partie du second élément de boîtier, et comporte une ouverture (5) qui est mobile le long de la lèvre d'étanchéité (14) prévue sur le premier élément de boîtier (1) et qui détermine, en fonction du déplacement entre les éléments de boîtier (1, 3) et avec l'ouverture prévue sur le premier élément de boîtier (1), l'ouverture de distribution.

2. Récipient selon la revendication 1, caractérisé en ce que les éléments de boîtier (1, 3) sont mobiles linéairement l'un par rapport à l'autre et l'ouverture prévue sur le premier élément de boîtier est prévue perpendiculairement au sens axial, et le second élément de boîtier (3) comprend un pot (3) qui est mobile dans l'ouverture du premier élément de boîtier (1) et qui comporte un fond (6) et une paroi (8i) dépassant de celui-ci, l'ouverture mobile (5) étant prévue sur la paroi (8i) du pot.

3. Récipient selon la revendication 2, caractérisé en ce que le second élément de boîtier (3) comporte une paroi extérieure (8a), située dans le prolongement du bord (7) de la paroi (8i) du pot, qui est guidée, axialement mobile, au niveau du premier élément de boîtier (1).

4. Récipient selon la revendication 3, caractérisé en ce que le premier élément de boîtier (1) comporte un canal annulaire (9) dans lequel la paroi extérieure (8a) est guidée, axialement mobile.

5. Récipient selon la revendication 4, caractérisé en ce qu'il est prévu, sur la paroi extérieure (8a) et sur la paroi de canal annulaire (12a), des butées (11, 10) associées qui empêchent une extraction de la paroi extérieure (8a).

6. Récipient selon l'une des revendications 4 ou 5, caractérisé en ce que la paroi intérieure (12i) du canal annulaire (9) se prolonge par la bride d'étanchéité (13).

7. Récipient selon l'une des revendications 2 à 6, caractérisé en ce qu'il est prévu, sur les éléments de boîtier (1, 3), des surfaces biseautées de commande (respectivement 15 et 16) qui séparent les éléments de boîtier lors d'un mouvement de rotation relatif.

8. Récipient selon l'une des revendications 1 à 7, caractérisé en ce que, pour le réglage de la force nécessaire au déplacement des éléments de boîtier (1, 3), ceux-ci peuvent tourner l'un par rapport à l'autre dans des positions de rotation présentant un contact par frottement plus ou moins fort.
